# EUROPÄISCHE PATENTSCHRIFT

(11) **EP 0 856 396 B1**
(45) Veröffentlichungstag und Bekanntmachung des Hinweises auf die Patenterteilung: **06.08.2003**
(21) Anmeldenummer: 97100996.4
(22) Anmeldetag: 23.01.1997
(51) Int. Cl.: B31B 3/46, B31B 1/06

(54) **Flexible Anlage zum Aufrichten von Kartonzuschnitten**
Flexible device for forming carton blanks
Appareil flexible pour former des découpes en carton

(43) Veröffentlichungstag der Anmeldung: 05.08.1998
(73) Patentinhaber: SIG Pack Systems AG, 8222 Beringen (CH)
(72) Erfinder: Odenthal, Heinz F., 53909 Zülpich (DE)
(74) Vertreter: Albrecht, Rainer Harald, Dr.-Ing.

(56) Entgegenhaltungen:
- EP-A- 0 164 585
- US-A- 3 904 190
- US-A- 4 283 190

## Beschreibung

Die Erfindung betrifft eine Anlage zum Aufrichten von Kartonzuschnitten, - mit Maschinengestell, mindestens einem Magazinschacht für einen Stapel aus Kartonzuschnitten, einer Abzugseinrichtung, mit der die Kartonzuschnitte nacheinander einzeln von dem Stapel abziehbar sind, und einer Transporteinrichtung, welche die dem Stapel entnommenen Kartonzuschnitte aufnimmt und einer Einrichtung zum Aufrichten der Kartonzuschnitte zuführt, wobei die Abzugseinrichtung als mit Vakuum beaufschlagbare Saugeinrichtung ausgebildet ist, wobei die Transporteinrichtung einen Endlosförderer mit parallel und im Abstand zueinander angeordneten Zugelementen aufweist, und wobei der Magazinschacht oberhalb und die Abzugseinrichtung unterhalb der Transporteinrichtung angeordnet sind. Als Kartonzuschnitte sind alle üblichen Kartensorten, wie Vollkarten, E-Welle, B-Welle, und dergleichen einsetzbar.

Eine Anlage mit den beschriebenen Merkmalen ist aus EP-A-0 164 585 bekannt. Zur Gewährleistung des Transports der Kartonzuschnitte sind am Endlosförderer Mitnehmerfinger angeordnet. Die korrekte Ausrichtung der Kartonzuschnitte für den nachfolgenden Aufrichtvorgang ist durch parallel zueinander ausgerichtete Führungsschienen gewährleistet, welche am Maschinengestell befestigt sind. Der Magazinschacht ist schräg nach unten ausgerichtet, und die Saugeinrichtung ist durch eine Drehbewegung gegen den unteren Kartonzuschnitt des Stapels bewegbar.

Bei anderen bekannten Anlagen besteht die Abzugseinrichtung aus einem Greifer, der die Kartonzuschnitte an der Oberoder Unterseite des Stapels entnimmt, eine Schwenkund/oder Querbewegung ausführt und die aufgenommenen Kartonzuschnitte auf einer seitlichen oder unten liegenden Transporteinrichtung, welche Mitnehmer aufweist, ablegt. Die Kinematik ist verhältnismäßig komplex und deren konstruktive Umsetzung mechanisch aufwendig. Es ist nicht möglich, unterschiedliche Formate der Kartonzuschnitte im Wechsel zu manipulieren. Schließlich ist die Zugänglichkeit der Magazinschächte verbesserungsbedürftig.

Der Erfindung liegt die Aufgabe zugrunde, eine flexible Anlage der eingangs beschriebenen Art anzugeben, die sich durch eine besonders einfache Kinematik auszeichnet, dadurch eine hohe Leistung ermöglicht und ohne weiteres an Systemänderungen angepasst werden kann.

Zur Lösung dieser Aufgabe lehrt die Erfindung, dass der Magazinschacht vertikal ausgerichtet ist und an seinem unteren, offen ausgebildeten Ende randseitige Auflageflächen für den Stapel aufweist, dass die Zugelemente im Obertrum des Endlosförderers über Saugkästen geführt sind und die von der Transporteinrichtung bewegten Kartonzuschnitte unter der Wirkung eines in den Saugkästen erzeugten Unterdrucks auf den Zugelementen aufliegen, und dass die Saugeinrichtung in der Längsachse des Magazinschachtes auf und nieder verfahrbar und gegen den auf den Auflageflächen ruhenden unteren Kartonzuschnitt des Stapels bewegbar ist und diesen unter Saugwirkung zwischen den Auflageflächen nach unten abzieht und auf den kontinuierlich bewegten Endlosförderer ablegt. Die Erfindung nutzt die Erkenntnis, dass die Kartonzuschnitte elastisch verformbar sind und aufgrund dieser Elastizität bei entsprechend ausreichender Zugkraft durch eine kleinere, von den Auflageflächen begrenzte Öffnung am unteren Schachtende abgezogen werden können. Die Saugeinrichtung führt lediglich eine kurze Hubbewegung aus und legt den durch Saugwirkung abgezogenen Kartonzuschnitt auf den Zugelementen des Endlosförderers ab, der mit möglichst kleinem Abstand unterhalb des Magazinschachtes angeordnet ist. Da die Saugeinrichtung nur kleine vertikale Hubbewegungen ausführen muß, sind kurze Taktzeiten erreichbar. Es resultiert ferner ein kompakter Aufbau der Anlage. Schließlich ist vorteilhaft, daß der Magazinschacht oberseitig und seitlich frei zugänglich ist.

Die Saugeinrichtung weist vorzugsweise einen an eine lineare Stelleinrichtung, beispielsweise Zylinder/Kolbenanordnung, angeschlossenen Saugkopf mit mehreren Saugnäpfen auf. An den Saugkopf ist eine Steuereinrichtung angeschlossen, welche die Saugnäpfe während der Aufwärtsbewegung des Kolbens mit Vakuum beaufschlagt und die Saugnäpfe während der Abwärtsbewegung bei der Ablage des Kartonzuschnitts auf dem Endlosförderer belüftet.

Die Auflageflächen bestehen zweckmäßig aus Auflageleisten oder Auflageklötzen, die verstellbeweglich am Maschinengestell befestigt sind. Die Verstellung der Auflageleisten oder Auflageklötze erfolgt lediglich bei einem Formatwechsel. Der Magazinschacht weist vorzugsweise einen Aufsatz auf, der mittels einer Steckverbindung lösbar am Maschinengestell gehalten ist. Bei einem Formatwechsel kann der Aufsatz leicht ausgetauscht werden.

Für die Gestaltung der Zugelemente bestehen verschiedene Möglichkeiten. Wesentlich ist, daß die Kartonzuschnitte abgestützt sind und der in den Saugkästen erzeugte Unterdruck an den Kartonzuschnitten anliegt und diese dadurch an den Zugelementen fixiert. Geeignet sind beispielsweise Lochbänder und dergleichen. Gemäß einer bevorzugten Ausführung der Erfindung bestehen die Zugelemente jeweils aus einem Paar parallel zueinander angeordneter Schnüre, wobei der seitliche Abstand zwischen den Schnüren im wesentlichen der Breite der Saugkästen entspricht.

In weiterer Ausgestaltung lehrt die Erfindung, daß eine Mehrzahl von Magazinschächten mit zugeordneten, identisch ausgebildeten Saugeinrichtungen in Transportrichtung des Endlosförderers hintereinander angeordnet sind. Kartonzuschnitte können im Wechsel aus den hintereinander angeordneten Magazinschächten entnommen werden. Daraus resultieren zahlreiche Vorteile für die Praxis. So ist es möglich, die Kartonzuschnitte mit einer noch kürzeren zeitlichen Abfolge auf dem Band abzulegen, indem die Arbeitstakte der Saugeinrichtungen aufeinander entsprechend abgestimmt werden. Ferner besteht die Möglichkeit, die Magazinschächte mit unterschiedlichen Kartonzuschnitten zu beschicken, sei es, daß die Kartonzuschnitte mit unterschiedlichen Aufdrucken versehen sind und/oder unterschiedliche Formate aufweisen. In einer beliebig vorgegebenen Reihenfolge können die Kartonzuschnitte aus den Magazinschächten abgefordert werden. Dies ermöglicht eine sehr flexible Arbeitsweise der Anlage. Im weiteren Verlauf werden die Kartonzuschnitte in die Aufrichterstation transportiert. Da die Zugelemente (Transportriemen) mit einer konstanten Geschwindigkeit angetrieben werden, ist ein sicherer Kontakt mit der Zentriervorrichtung des Formatwerkzeuges gewährleistet. Dementsprechend ist auch die Präzision des Aufrichters sichergestellt.

Die Einrichtung zum Aufrichten der Kartonzuschnitte weist üblicherweise einen linearen Stempelantrieb, vorzugsweise über servomotorisch angetriebene Linearachsen, mit aufundnieder bewegbarem Aufrichtstempel sowie ein mit dem Aufrichtstempel zusammenwirkendes Formatwerkzeug auf. Im Rahmen der Erfindung liegt es, den Stempelantrieb wahlweise oberhalb oder unterhalb der Transporteinrichtung anzuordnen, wodurch flexible Anpassungen der erfindungsgemäßen Anlage bei Systemänderungen möglich sind. Zum Manipulieren von Behälterzuschnitten lehrt die Erfindung, daß der lineare Stempelantrieb oberhalb der Transporteinrichtung und das Formatwerkzeug, welches mit dem Aufrichtstempel zusammenwirkt, unterhalb der Transporteinrichtung angeordnet ist. Wenn der Aufrichtstempel zur Aufnahme von primär verpackten Produkten, z.B. gefüllten Folienbeuteln u.dgl. eingerichtet ist, können in einem Arbeitsgang das Aufrichten des Behälters und das Einbringen von Verpackungsgut in einem Arbeitsgang ausgeführt werden. Zum Manipulieren von Deckelzuschnitten lehrt die Erfindung, daß der lineare Stempelantrieb unterhalb der Transporteinrichtung und das Formatwerkzeug oberhalb der Transporteinrichtung angeordnet ist. Beim Aufrichten der Deckelzuschnitte ist ein Wenden nicht mehr erforderlich. Ferner kann der Deckel an einer Stelle geformt werden, die der Verdecklungshöhe entspricht, so daß der Deckel ohne Zwischenhub auf einem Behälter aufgesetzt werden kann. Der Aufrichtstempel sowie die Formatwerkzeuge weisen vorzugsweise verstellbare Flächen auf und können nach Maßgabe eines Steuerprogramms automatisch an unterschiedliche Formate angepaßt werden.

In weiterer Ausgestaltung lehrt die Erfindung, daß eine Beleimungseinrichtung entlang dem Transportweg des Endlosförderers zwischen dem Magazinschacht und der Einrichtung zum Aufrichten der Kartonzuschnitte vorgesehen ist. Da der Endlosförderer mit vorzugsweise konstanter und verglichen mit herkömmlichen Systemen niedriger Umlaufgeschwindigkeit angetrieben wird, ist eine sehr gleichmäßige Beleimung an den dafür vorgesehenen Stellen der Verpackungszuschnitte möglich.

Die erfindungsgemäße Anlage zeichnet sich durch einen kompakten Aufbau aus. Sie erlaubt eine hohe Leistung, also die Manipulation einer großen Zahl von Zuschnitten pro Zeiteinheit, bei verhältnismäßig kleiner Transportgeschwindigkeit des Endlosförderers. Die hohe Leistung ist erreichbar durch einen kleinen Hub der Abzugseinrichtung, gegebenenfalls in Verbindung mit einer Mehrzahl hintereinander geschalteter, bezüglich des Arbeitstaktes aufeinander abgestimmter Magazinschächte. Die erfindungsgemäße Anlage erlaubt die Manipulation von Zuschnitten mit großen Zuschnittoleranzen, wobei auch bogenförmige gekrümmte Zuschnitte verarbeitet werden können. Großformatige Zuschnitte lassen sich ebenfalls handhaben. Die erfindungsgemäße Anlage ist flexibel anpaßbar bei Systemänderungen, erlaubt einen schnellen Formatwechsel und ermöglicht auch die gleichzeitige Verarbeitung mehrerer Formate, die ohne Umrüstung der Vorrichtung aus verschiedenen Magazinschächten abgezogen werden. Besondere Vorteile ergeben sich im Vergleich zum Stand der Technik schließlich bei der Manipulation von Deckelzuschnitten.

Im folgenden wird die Erfindung anhand einer lediglich ein Ausführungsbeispiel darstellenden Zeichnung erläutert. Es zeigen schematisch
- Fig. 1: die Seitenansicht einer flexiblen Anlage zum Aufrichten von Kartonzuschnitten,
- Fig. 2: den Schnitt I-I in Fig. 1,
- Fig. 3: eine Draufsicht auf die in Fig. 1 dargestellte Anlage.

Die in den Figuren dargestellte Anlage bzw. Vorrichtung umfaßt mehrere vertikale Magazinschächte 1 für jeweils einen Stapel 2 aus Kartonzuschnitten 3, den Magazinschächten 1 zugeordnete Abzugseinrichtungen 4, mit der die Kartonzuschnitte 3 nacheinander einzeln von dem Stapel 2 abziehbar sind, und eine Transporteinrichtung 5, welche die den Stapeln 2 entnommenen Kartonzuschnitte 3 aufnimmt und einer Einrichtung 6 zum Aufrichten der Kartonzuschnitte, im folgendem auch Aufrichtstation genannt, zuführt. Die beschriebenen Aggregate sind in einem gemeinsamen Maschinengestell 7 untergebracht.

Die Transporteinrichtung 5 weist einen Endlosförderer 8 mit parallel und im Abstand zueinander angeordneten Zugelementen 9 auf, wobei die Zugelemente 9 im Obertrum des Endlosförderers über Saugkästen 10 geführt sind. Die von der Transporteinrichtung 5 bewegten Kartonzuschnitte 3 liegen unter der Wirkung eines in den Saugkästen 10 erzeugten Unterdrucks auf den Zugelementen 9 auf. Die Magazinschächte 1 sind oberhalb der Transporteinrichtung 5 angeordnet und weisen an ihrem unteren, offen ausgebildeten Ende randseitige Auflageflächen 11 für den Stapel auf. Die Abzugseinrichtungen 4 sind unterhalb der Transporteinrichtung 5 angeordnet und besitzen eine in der Längsachse des zugeordneten Magazinschachtes 1 aufundnieder verfahrbare sowie mit Vakuum beaufschlagbare Saugeinrichtung 12, die gegen den auf den Auflageflächen 11 ruhenden unteren Kartonzuschnitt 3 des Stapels 2 bewegbar ist und diesen unter Saugwirkung zwischen den Auflageflächen 11 nach unten aus dem Magazinschacht 1 abzieht sowie auf dem kontinuierlich bewegten Endlosförderer 8 ablegt.

Insbesondere der Fig. 2 entnimmt man, daß die Saugeinrichtungen 12 einen an eine Zylinder/Kolbenanordnung angeschlossenen Saugkopf 13 mit mehreren Saugnäpfen 14 aufweisen. An den Saugkopf 13 ist eine nicht dargestellte Steuerungseinrichtung angeschlossen, welche die Saugnäpfe 14 während der Aufwärtsbewegung des Kolbens mit Vakuum beaufschlagt und die Saugnäpfe während der Abwärtsbewegung bei der Ablage des Kartonzuschnitts 3 auf dem Endlosförderer 8 belüftet.

Die Auflageflächen 11 der Magazinschächte bestehen aus Auflageleisten oder Auflageklötzen, die vorzugsweise verstellbeweglich am Maschinengestell 7 befestigt sind. Die Magazinschächt 1 haben jeweils einen Aufsatz 15, der mittels einer Steckverbindung lösbar am Maschinengestell 7 gehalten ist und bei einem Formatwechsel ausgetauscht wird.

Insbesondere einer vergleichenden Betrachtung der Fig. 1 und 3 entnimmt man, daß die Zugelemente 9 jeweils aus einem Paar parallel zueinander angeordneter Schnüre 16 bestehen, wobei der seitliche Abstand zwischen den Schnüren im wesentlichen der Breite der Saugkästen 10 entspricht.

Die Aufrichterstation 6 weist einen Aufrichterkopf auf, der die zugeführten Kartonzuschnitte wahlweise in eine Auf- und Niederbewegung aufrichtet. Optimal ist auch ein Wrap-around System einsetzbar. Im Ausführungsbeispiel erkennt man einen linearen Stempelantrieb 17, vorzugsweise unter servomotorisch angetriebenen Linearachsen, mit aufundnieder bewegbarem Aufrichtstempel 18 sowie einem mit dem Aufrichtstempel 18 zusammenwirkenden Formatwerkzeug 19. Im Ausführungsbeispiel ist der Stempelantrieb 17 unterhalb der Transporteinrichtung 5 und das Formatwerkzeug 19 oberhalb der Transporteinrichtung 5 angeordnet. Diese Ausführung der Erfindung eignet sich besonders zum Manipulieren von Deckelzuschnitten. Bei einer Systemänderung kann der Stempelantrieb 17 auch oberhalb der Transporteinrichtung 5 und das Formatwerkzeug 19 unterhalb der Transporteinrichtung 5 angeordnet werden.

Der Fig. 3 entnimmt man, daß an den Endlosförderer 8 im Bereich der Aufrichtstation 6 ein Gurtförderer 20 anschließt, der die Kartonzuschnitte 3 von dem Endlosförderer übernimmt und in der Aufrichtstation 6 positioniert. Im Rahmen der Erfindung liegt es, diesen im Bereich der Aufrichtstation 6 angeordneten Gurtförderer 20 separat zu steuern.

Im Ausführungsbeispiel ist die erfindungsgemäße Anlage zum Aufrichten von Kartonzuschnitten als zweibahnige Anlage ausgeführt. Sie weist zwei parallel nebeneinander angeordnete Endlosförderer 8 mit den zugeordneten und beschriebenen Aggregaten 1, 4 und 6 auf.

## Patentansprüche

1. Anlage zum Aufrichten von Kartonzuschnitten, mit
Maschinengestell (7),
mindestens einem Magazinschacht (1) für einen Stapel (2) aus Kartonzuschnitten (3),
einer Abzugseinrichtung (4), mit der die Kartonzuschnitte (3) nacheinander einzeln von dem Stapel (2) abziehbar sind, und
einer Transporteinrichtung (5), welche die dem Stapel (2) entnommenen Kartonzuschnitte (3) aufnimmt und einer Einrichtung (6) zum Aufrichten der Kartonzuschnitte zuführt,
wobei die Abzugseinrichtung (4) als mit Vakuum beaufschlagbare Saugeinrichtung (12) ausgebildet ist,
wobei die Transporteinrichtung (5) einen Endlosförderer mit parallel und im Abstand zueinander angeordneten Zugelementen (9) aufweist und
wobei der Magazinschacht (1) oberhalb und die Abzugseinrichtung (4) unterhalb der Transporteinrichtung (5) angeordnet sind,
**dadurch gekennzeichnet, dass**
1.1 der Magazinschacht (1) vertikal ausgerichtet ist und an seinem unteren, offen ausgebildeten Ende randseitige Auflageflächen (11) für den Stapel (2) aufweist,
1.2 die Zugelemente (9) im Obertrum des Endlosförderers (8) über Saugkästen (10) geführt sind und die von der Transporteinrichtung (5) bewegten Kartonzuschnitte (3) unter der Wirkung eines in den Saugkästen (10) erzeugten Unterdrucks auf den Zugelementen (9) aufliegen,
1.3 die Saugeinrichtung (12) in der Längsachse des Magazinschachtes (1) auf und nieder verfahrbar und gegen den auf den Auflageflächen (11) ruhenden unteren Kartonzuschnitt des Stapels bewegbar ist und diesen unter Saugwirkung zwischen den Auflageflächen (11) nach unten abzieht und auf dem kontinuierlich bewegten Endlosförderer (8) ablegt.

2. Anlage nach Anspruch 1, **dadurch gekennzeichnet, dass** die Saugeinrichtung (12) einen an eine lineare Stelleinrichtung, beispielsweise Zylinder/Kolbenanordnung, angeschlossenen Saugkopf (13) mit mehreren Saugnäpfen (14) aufweist und dass an den Saugkopf (13) eine Steuereinrichtung angeschlossen ist, welche die Saugnäpfe (14) während der Aufwärtsbewegung des Kolbens mit Vakuum beaufschlagt und die Saugnäpfe (14) während der Abwärtsbewegung bei der Ablage des Kartonzuschnitts (3) auf dem Endlosförderer (8) belüftet.

3. Anlage nach Anspruch 1 und 2, **dadurch gekennzeichnet, dass** die Auflageflächen (11) aus Auflageleisten oder Auflageklötzen bestehen, die verstellbeweglich am Maschinengestell (7) befestigt sind.

4. Anlage nach einem der Ansprüche 1 bis 3, **dadurch gekennzeichnet, dass** der Magazinschacht (1) einen Aufsatz (15) aufweist, der mittels einer Steckverbindung lösbar am Maschinengestell (7) gehalten ist.

5. Anlage nach einem der Ansprüche 1 bis 4, **dadurch gekennzeichnet, dass** die Zugelemente (9) jeweils aus einem Paar parallel zueinander angeordneter Schnüre (16) bestehen, wobei der seitliche Abstand zwischen den Schnüren (16) im Wesentlichen der Breite der Saugkästen (10) entspricht.

6. Anlage nach einem der Ansprüche 1 bis 5, insbesondere zum Manipulieren von Behälterzuschnitten, **dadurch gekennzeichnet, dass** die Einrichtung (6) zum Aufrichten der Kartonzuschnitte einen Stempelantrieb (17) mit auf und nieder bewegbarem Aufrichtstempel (18) sowie ein mit dem Aufrichtstempel (18) zusammenwirkendes Formatwerkzeug (19) aufweist, wobei der Stempelantrieb (17) oberhalb der Transporteinrichtung (5) und das Formatwerkzeug (19) unterhalb der Transporteinrichtung (5) angeordnet ist.

7. Anlage nach einem der Ansprüche 1 bis 5, insbesondere zum Manipulieren von Deckelzuschnitten, **dadurch gekennzeichnet, dass** die Einrichtung (6) zum Aufrichten der Kartonzuschnitte einen linearen Stempelantrieb (17) mit auf und nieder bewegbarem Aufrichtstempel (18) sowie ein mit dem Aufrichtstempel (18) zusammenwirkendes Formatwerkzeug (19) aufweist, wobei der Stempelantrieb (17) unterhalb der Transporteinrichtung (5) und das Formatwerkzeug (19) oberhalb der Transporteinrichtung (5) angeordnet ist.

8. Anlage nach einem der Ansprüche 1 bis 7, **dadurch gekennzeichnet, dass** eine Beleimungseinrichtung entlang dem Transportweg des Endlosförderers (8) zwischen dem Magazinschacht (1) und der Einrichtung (6) zum Aufrichten der Kartonzuschnitte vorgesehen ist.

9. Anlage nach einem der Ansprüche 1 bis 8, **dadurch gekennzeichnet, dass** eine Mehrzahl von Magazinschächten (1) mit zugeordneten, identisch ausgebildeten Saugeinrichtungen (12) in Transportrichtung des Endlosförderers (8) hintereinander angeordnet sind.

10. Anlage nach einem der Ansprüche 6 order 7 **dadurch gekennzeichnet, dass** der Aufrichtstempel (18) sowie die Formatwerkzeuge (19) verstellbare Flächen aufweisen, welche Flächen nach Maßgabe eines Steuerprogramms automatisch an unterschiedliche Formate anpassbar sind.

## Claims

1. A system for uprighting cardboard blanks, comprising
a machine frame (7),
a magazine shaft (1) for a stack (2) of cardboard blanks (3),
a withdrawal device (4) for individually withdrawing the cardboard blanks (3) from the stack (2) in succession, and
a transport device (5) that receives and transports the cardboard blanks (3) withdrawn from the stack (2) to a device (6) for uprighting the cardboard blanks,
wherein the withdrawal device (4) is realized in the form of a suction device (12) that can be subjected to a vacuum,
wherein the transport device (5) comprises an endless conveyor with parallel tension elements (9) that are spaced apart from one another, and
wherein the magazine shaft (1) is arranged above the transport device (5) and the withdrawal device (4) is arranged underneath the transport device,
**characterized by** the fact that
1.1 the magazine shaft (1) is aligned vertically and provided with peripheral support surfaces (11) for the stack (2) on its lower, open end, by the fact that
1.2 the tension elements (9) are guided over suction boxes (10) in the upper section of the endless conveyor (8) and the cardboard blanks (3) moved by the transport device (5) lie on the tension elements (9) under the influence of a negative pressure that is generated in the suction boxes (10), and by the fact that
1.3 the suction device (12) can be vertically displaced in the longitudinal axis of the magazine shaft (1) and moved against the bottom cardboard blank of the stack which rests on the support surfaces (11), wherein the suction device withdraws this bottom cardboard blank downward between the support surfaces (11) by means of a suction effect and deposits said cardboard blank on the continuously moved endless conveyor (8).

2. The system according to Claim 1, **characterized by** the fact that the suction device (12) contains a suction head (13) with several suction cups (14) which is connected to a linear adjusting device, for example, a piston/cylinder arrangement, and by the fact that a control device is connected to the suction head (13) such that the suction cups (14) can be subjected to a vacuum during the upward movement of the piston and the suction cups (14) can be ventilated during the downward movement in order to deposit the cardboard blank (3) on the endless conveyor (8).

3. The system according to Claims 1 and 2, **characterized by** the fact that the support surfaces (11) consist of support rails or support blocks that are adjustably mounted on the machine frame (7).

4. The system according to one of Claims 1-3, **characterized by** the fact that the magazine shaft (1) contains an attachment (15) that is separably held on the machine frame (7) by means of a plug-type connection.

5. The system according to one of Claims 1-4, **characterized by** the fact that the tension elements (9) respectively consist of a pair of cords (16) that are arranged parallel to one another, wherein the lateral spacing between the cords (16) essentially corresponds to the width of the suction boxes (10).

6. The system according to one of Claims 1-5, in particular, for manipulating container blanks, **characterized by** the fact that the device (6) for uprighting the cardboard blanks contains a plunger drive (17) with a vertically movable uprighting plunger (18), as well as a formatting tool (19) that cooperates with the uprighting plunger (18), wherein the plunger drive (17) is arranged above the transport device (5) and the formatting tool (19) is arranged underneath the transport device (5).

7. The system according to one of Claims 1-5, in particular, for manipulating cover blanks, **characterized by** the fact that the device (6) for uprighting the cardboard blanks contains a linear plunger drive (17) with a vertically movable uprighting plunger (18), as well as a formatting tool (19) that cooperates with the uprighting plunger (18), wherein the plunger drive (17) is arranged underneath the transport device (5) and the formatting tool (19) is arranged above the transport device (5).

8. The system according to one of Claims 1-7, **characterized by** the fact that a glue application device is arranged along the transport path of the endless conveyor (8) between the magazine shaft (1) and the device (6) for uprighting the cardboard blanks.

9. The system according to one of Claims 1-8, **characterized by** the fact that a series of magazine shafts (1) with identically designed suction devices (12) assigned thereto are successively arranged in the transport direction of the endless conveyor (8).

10. The system according to Claim 6 or 7, **characterized by** the fact that the uprighting plunger (18) and the formatting tool (19) have adjustable surfaces that can be automatically adapted to different formats based on a control program.

## Revendications

1. Installation de redressement de découpes de carton, comprenant un
bâti de machine (7),
au moins une cage de rangement (1) pour une pile (2) de découpes de carton (3),
un dispositif d'extraction (4) à l'aide duquel les découpes de carton (3) peuvent être extraites successivement et individuellement de la pile (2), et
un dispositif de transport (5) qui reçoit les découpes de carton (3) prises sur la pile (2) et les achemine à un dispositif (6) de redressement des découpes de carton,
le dispositif d'extraction (4) étant configuré comme un dispositif d'aspiration (12) pouvant être sollicité par du vide,
le dispositif de transport (5) présentant un convoyeur sans fin comportant des éléments de traction (9) disposés parallèlement et à distance les uns des autres et
la cage de rangement (1) étant disposée au dessus et le dispositif d'extraction (4) en dessous du dispositif de transport (5),
**caractérisée en ce que**
1.1 la cage de rangement (1) est orientée verticalement et présente, à son extrémité inférieure ouverte, des surfaces de contact latérales en bordure (11) pour la pile (2),
1.2 les éléments de traction (9) sont guidés dans le canal supérieur du convoyeur sans fin (8) par des casiers aspirants (10) et que les découpes de carton (3) déplacées par le dispositif de transport (5) reposent, sous l'effet d'une dépression créée dans les casiers aspirants (10), sur les éléments de traction (9),
1.3 le dispositif d'aspiration (12) peut être conduit vers le haut et vers le bas dans l'axe longitudinal de la cage de rangement (1) et déplacé contre la découpe de carton inférieure de la pile reposant sur les surfaces de contact (11) et tire cette découpe vers le bas sous l'effet de l'aspiration entre les surfaces de contact (11) et la dépose sur le convoyeur sans fin (8) déplacé en continu.

2. Installation selon la revendication 1, **caractérisée en ce que** le dispositif d'aspiration (12) présente une tête aspirante (13) raccordée à un dispositif linéaire de réglage, par exemple un agencement vérin/piston, comportant plusieurs godets aspirants (14) et qu'est raccordée à la tête aspirante (13) un dispositif de commande qui sollicite par du vide les godets aspirants (14) pendant le mouvement vers le haut du piston et ventile les godets aspirants (14) pendant le mouvement vers le bas lors du dépôt de la découpe de carton (3) sur le convoyeur sans fin (8).

3. Installation selon les revendications 1 et 2, **caractérisée en ce que** les surfaces de dépôt (11) consistent en barres de dépôt ou en blocs de dépôt qui sont fixés sur le bâti de la machine (7) de manière à pouvoir être déplacés.

4. Installation selon une des revendications 1 à 3, **caractérisée en ce que** la cage de rangement (1) présente un chapiteau (15) qui peut est maintenu de manière détachable au moyen d'une fiche de raccordement sur le bâti de la machine (7).

5. Installation selon une des revendications 1 à 4, **caractérisée en ce que** les éléments de traction (9) consistent respectivement en une paire de cordons (16) disposés parallèlement l'un à l'autre, l'écart latéral entre les cordons (16) équivalant substantiellement à la largeur des casiers aspirants (10).

6. Installation selon une des revendications 1 à 5, notamment pour la manipulation de découpes de contenants, **caractérisée en ce que** le dispositif (6) de redressement des découpes de carton présente un entraînement à poteau (17) avec un poteau de redressement (18) pouvant être déplacé vers le haut et vers le bas ainsi qu'un outil de formatage (19) coopérant avec le poteau de redressement (18), l'entraînement du poteau (17) étant disposé au dessus du dispositif de transport (5) et l'outil de formatage (19) en dessous du dispositif de transport (5).

7. Installation selon une des revendications 1 à 5, notamment pour la manipulation de découpes de couvercles, **caractérisée en ce que** le dispositif (6) de redressement des découpes de carton présente un entraînement linéaire à poteau (17) avec un poteau de redressement (18) pouvant être déplacé vers le haut et vers le bas ainsi qu'un outil de formatage (19) coopérant avec le poteau de redressement (18), l'entraînement à poteau (17) étant disposé en dessous du dispositif de transport (5) et l'outil de formatage (19) au dessus du dispositif de transport (5).

8. Installation selon une des revendications 1 à 7, **caractérisée en ce qu'**un dispositif d'encollage est prévu le long de la trajectoire de transport du convoyeur sans fin (8) entre la cage de rangement (1) et le dispositif (6) de redressement des découpes de carton.

9. Installation selon une des revendications 1 à 8, **caractérisée en ce qu'**une pluralité de cages de rangement (1) comportant des dispositifs d'aspiration (12) associés de configuration identique sont disposées les unes derrières les autres dans le sens de transport du convoyeur sans fin (8).

10. Installation selon une des revendications 6 ou 7, **caractérisée en ce que** le poteau de redressement (18) ainsi que les outils de formatage (19) présentent des surfaces réglables, lesquelles surfaces sont adaptables automatiquement à différents formats en fonction d'un programme de commande.
